# EUROPÄISCHE PATENTSCHRIFT

(11) **EP 0 092 221 B1**
(45) Veröffentlichungstag und Bekanntmachung des Hinweises auf die Patenterteilung: **20.07.1988**
(21) Anmeldenummer: 83103744.5
(22) Anmeldetag: 18.04.1983
(51) Int. Cl.: H01J 61/073

(54) **Hochdruckentladungslampe mit kleiner Leistung**
Low-power high-pressure discharge lamp
Lampe à décharge à haute pression de bas pouvoir

(30) Priorität: 20.04.1982 DE 3214642
(43) Veröffentlichungstag der Anmeldung: 26.10.1983
(73) Patentinhaber: Patent-Treuhand-Gesellschaft für elektrische Glühlampen mbH, 81543 München (DE)
(72) Erfinder: Fromm, Dietrich, Dr., Dipl.-Phys., D-8151 Oberwarngau (DE); Klingshirn, Helmut, D-8000 München 60 (DE); Gosslar, Achim, D-8000 München 83 (DE); Heider, Jürgen, Dr., D-8000 München 90 (DE)

(56) Entgegenhaltungen:
- FR-A- 2 445 614
- GB-A- 1 242 173
- US-A- 1 680 572
- US-A- 4 101 796
- Henderson and Marsdon, Lamps and Lighting, London 1975, p. 250-256, 571

## Beschreibung

Die Erfindung betrifft eine Hochdruckentladungslampe, die die Merkmale des ersten Teils des Anspruchs 1 aufweist.

Bei Hochdruckentladunglampen mit Metallhalogenidfüllungen geht die Entwicklung seit kurzem in verstärkttem Maße zu kleinen Leistungen, insbesondere kleiner als 100 W. Ein großes Problem stellt bei diesem Lampentyp das schnelle und einwandfreie Zünden der kalten und insbesondere das Wiederzünden der warmen Lampe sowie das Erreichen einer befriedigenden Lebensdauer dar. Eine langsame und schwere Zündung, die auf eine schlechte Bogenübernahme der Elektroden zurück zuführen ist, verursacht eine rasche Schwärzung des Entladungsgefäßes. Andererseits kommt es durch die Verwendung von Metallhalogeniden als Füllsubstanz zu einer Korrosion der Elektroden, insbesondere, da bei Lampen kleiner Leistung der Elektrodenschaft minimale Abmessungen besitzt. Sowohl die Schwärzung des Entladungsgefäßes als auch die Korrosion der Elektroden bewirken einen vorzeitigen Ausfall der Lampe. Die schlechte Bogenübernahme ist insbesondere auf eine langsame Aufheizung der Elektrode auf Betriebstemperatur zurückzuführen Eine solche Elektrode weist außerdem meist einen großen Wärmeverlust auf, der natürlich im Hinblick auf eine schnelle Aufheizung weitgehend unterbunden werden sollte.

Dieses Problem wird in FR-A-2 445 614 für eine zweiseitig gequetschte Miniatur-Metallhalogenid-Entladungslampe, die insbesondere mit Gleichstrom betrieben werden soll, durch eine selbstheizende Elektrode zu lösen versucht. Die Elektrode besteht aus einem Stromzuführungsschaft, auf den eine Wendel mit einer Metallkappe gesteckt ist, wobei die Wendel zusätzlich mit einem Wolframdraht umwickelt ist. Die Elektrode soll insbesondere auch eine maximale Elektrodenoberfläche haben, eine minimale Wärmeleitung in den Dichtungsbereich bewirken und möglichst stabil sein. Durch die große Oberfläche der Elektrode wird jedoch gerade eine starke Wärmeabstrahlung gefördert, die - wie oben aufgeführt - von Nachteil ist. Außerdem ergibt sich durch den Aufbau eine sehr aufwendige Konstruktion, die bei einer Miniaturisierung, wie sie für eine Hochdruckentladungslampe kleiner Leistung notwendig ist, große Schwierigkeiten bereitet.

Aus US-A-1 680 572 ist auch eine Niederdruckentladungslampe bekannt, die Elektroden aus Wolframdraht in Form einer Helix aufweist. Durch eine solchermaßen gestaltete Elektrode kann die für eine kleine Stromdichte benötigte große Elektrodenoberfläche entscheidend reduziert werden.

In US-A-4 101 796 ist eine Hochdruckentladungslampe mit einem Wasserstoffgetter aufgeführt. Der Getter ist in einem als Behälter ausgebildeten Elektrodenschaft der Lampe untergebracht. Der Elektrodenschaft kann in einer speziellen Ausführung einen Elektrodenkopf in Form eines schraubenlinienförmig gewundenen Drahtes tragen. Der so gestaltete Elektrodenkopf hat die Aufgabe, einen Bogenansatz an der Stirnfläche des Elektrodenschaftes zu vermeiden, damit der Gettervorgang nicht behindert wird. Aufgrund der großen Masse des Elektrodenschaftes erfährt die Elektrode eine starke Wärmeableitung, die eine schlechte Zündfähigkeit der Elektrode zur Folge hat. Außerdem ergibt sich an der Einschmelzung der Elektrode eine Kaltstelle, die zur Kondensation von Metallhalogeniden und damit zur Elektrodenkorrosion führen kann.

Die Korrosion der Elektroden bei Hochdruckentladungslampen, die insbesondere am Elektrodenschaft ansetzt, kann z. B. durch Umhüllung des Schaftes mit einem Keramikröhrchen unterbunden werden. Hierbei treten jedoch häufig Probleme beim Einschmelzen des Keramikmaterials in das Entladungsgefäß auf. In der GB-A-1 242 173 hingegen wird eine zweiseitig gequetschte Metallhalogenid-Entladungslampe von 400 W beschrieben, bei der die Elektroden in Form einer dicht gewickelten Wendel ausgeführt und mit ihrer Achse senkrecht zur Achse des Entladungsgefäßes angebracht sind. Dadurch wird eine bessere Aufheizung der Entladungsgefäßenden erreicht und ein Kondensieren der Metallsalze in diesen Bereichen herabgesetzt. Eine Korrosion der Elektroden ist somit weitgehend ausgeschlossen. Ein Drehen der Elektroden um 90° in einem zweiseitig gequetschten Entladungsgefäß - die Achsen der Elektrodenwendeln sind im wesentlichen senkrecht zum Entladungsbogen ausgerichtet - hat jedoch eine schnellere Abtragung der Elektrodenspitzen zur Folge und ist, wie auch später noch gezeigt wird, für eine Hochdruckentladungslampe kleiner Leistung ungünstig.

Der Erfindung liegt die Aufgabe zugrunde, eine Hochdruckentladungslampe mit Metallhalogenidfüllung und einer Leistung kleiner als 100 W zu schaffen, bei der durch eine spezielle Konstruktion der Elektroden ein schnelles Zünden - auch im warmen Zustand - gewährleistet ist und eine Korrosion der Elektroden weitgehend vermieden wird. Dabei sollte die Elektrode einen einfachen Aufbau besitzen und kostengünstig herzustellen sein.

Die Hochdruckentladungslampe mit den im Oberbegriff des Hauptanspruchs genannten Merkmalen ist erfindungsgemäß durch die folgenden Merkmale gekennzeichnet:

-benachbarte Windungen des Wendelteils berühren einander nicht,
- die Umhüllung besteht aus hochschmezendem Metall.

Ein schnelles Zünden der Lampe hängt von der Bogenübernahme der Elektroden ab, die wiederum von der Aufheizzeit der Elektroden bis zur Glühemission bestimmt wird. Die Aufheizzeit t ist proportional zum Quadrat des Radius r des Elektrodenschaftes und indirekt proportional zur Länge 1 der Elektrode und zur Stromstärke 1 der Lampe (t-r²/1 x 1/1). Geht man also von einem festen Radius der Elektrode und einer bestimmten festen Betriebsstromstärke der Lampe aus, so läßt sich eine Verkürzung der Aufheizzeit durch eine Vergrößerung der Elektrodenlänge erreichen.

Durch eine erfindungsgemäße Ausbildung der Elektrode wird eine Vergrößerung der Elektrodenlänge für den thermischen Wärmefluß erreicht, ohne daß dabei der Elektrodenabstand und damit die Bogenlänge verändert wird. Die Abmessungen des Entladungsgefäßes können somit beibehalten werden. Wichtig ist dabei, daß die einzelnen Windungen des Wendelteils sich nicht berühren, so daß ein thermischer Kurzschluß ausgeschlossen ist, der die Vergrößerung der Elektrodenlänge wieder aufheben würde. Die Steigung des Wendelteils kann bei Miniaturlampen, z. B. mit Leistungsaufnahmen kleiner als 50 W, entsprechend der sehr kleinen Elektrodendimensionen sehr geringe Werte annehmen.

Es wurden Brennspannungsuntersuchungen an erfindungsgemäßen Hochdruckentladungslampen in zweiseitig gequetschter Ausführung vorgenommen, bei denen die Achse des Wendelteils mit dem Schaftteil der Elektrode Winkel zwischen 0 und 90° bilden. Dabei zeigte sich, daß bei einem Winkel von 45° und größer, die Elektrodenspitzen sehr schnell abgetragen werden und dadurch zu einem erheblichen Anstieg der Lampenbrennspannung sowie der Wiederzündspannung führen. Beste Werte bezüglich einer möglichst geringen Abtragung der Elektrodenspitze ergaben sich für Elektrodenformen, bei denen die Achse des Wendelteils mit dem Schaftteil im wesentlichen eine Gerade bildet. Hier war nach 3000 Betriebsstunden nur ein Brennspannungsanstieg von wenigen Volt festzustellen.

Bei einer bevorzugten Ausführungsform der Elektroden erfolgt der Übergang vom Schaftzum Wendelteil mit nur einer Biegung, wobei sich zwischen der Achse des Wendelteils und dem Schaft ein Winkel von gleich oder kleiner 10° ergeben kann. Die Herstellung einer solchen Elektrode ist kostengünstig und zudem einfach. Es hat sich herausgestellt, daß ein kleiner Winkel von höchstens 10° zwischen dem Schaft und der Achse des Wendelteils gegenüber einem Winkel von 0° keine meßbare Verschlechterung ergibt.

Für eine einseitig gequetschte Ausführungsform der erfindungsgemäßen Hochdruckentladungslampe hat es sich als günstig erwiesen, die Elektrode abzuknicken, so daß die Achse des Wendelteils mit dem Schaftteil einen Winkel von 90° bildet. Die Achsen der Wendelteile der beiden Elektroden sind dann im wesentlichen parallel zum Entladungsbogen ausgerichtet. Hierbei erfolgt die geringste Abtragung der Elektrodenspitzen.

Durch die im kennzeichnenden Teil des Hauptanspruchs aufgeführten Merkmale der Elektrode wird eine schnelle Übernahme des Lichtbogens erreicht und die Schwärzung des Entladungsgefäßes weitgehend vermieden.

Die Temperatur des Schaftes liegt bei der erfindungsgemäßen Elektrodenausführung wegen der längeren Wegstrecke von der heißen Elektrodenspitze bis zum Schaft niedriger als bei einer reinen Stiftelektrode. Damit kann die durch die Metallhalogenide in der Lampe hervorgerufene, temperaturabhängige Elektrodenkorrosion, die insbesondere durch Zinnhalogenide erzeugt wird, verstärkt einwirken. Die Korrosion setzt besonders am Übergang zur Einschmelzung sowie an der ersten Biegung beim Übergang vom Schaft- zum Wendelteil ein.

Dickere Elektroden würden der Korrosion in bezug auf die Lebensdauer hinreichend lange widerstehen. Durch den größeren Drahtdurchmesser der Elektrode käme es jedoch zu einer wesentlich stärkeren Wärmeableitung, so daß wieder eine Verschlechterung der Bogenübernahmeintreten würde.

Um eine Korrosion zu verhindern, ist daher der Schaftteil der Elektrode bei der erfindungsgemäßen Lampe von einer Umhüllung aus hochschmelzendem Metall umgeben. Diese Umhüllung reicht vorzugsweise bis in die erste Windung des Wendelteils der Elektrode und ist mit dem anderen Ende in das Entladungsgefäß mit eingeschmolzen. Auf diese Weise werden auch insbesondere der Übergang des Schaftes in den Wendelteil und die Einschmelzstelle des Schaftes in das Entladungsgefäß geschützt. Für die Umhüllung hat sich als besonders günstig eine Wendel herausgestellt, bei der die einzelnen Windungen dicht aneinanderliegen. Die Wendel bietet einen guten Schutz gegen die Elektrodenkorrosion und gleichzeitig wird keine größere Wärmeableitung in die Quarzmasse bewirkt, wodurch die gute Bogenübernahme der Elektrode erhalten bleibt.

Die als Schutzumhüllung dienende Wendel ist leicht konisch ausgebildet, wobei das Ende mit dem größeren Wendeldurchmesser dem Wendelteil der Elektrode zugewandt ist. Das durch die konische Form sich ergebende weite Ende kann dabei leicht über die erste Biegung des Wendelteils geschoben werden, während das andere enge Ende der Schutzwendel einen festen Halt auf dem Schaftteil findet.

Die Erfindung ist anhand der folgenden Ausführungsbeispiele veranschaulicht.
Figur 1 zeigt den Aufbau einer erfindungsgemäßen Hochdruckentladungslampe mit zweiseitig gequetschtem Entladungsgefäß.
Figur 2 zeigt eine Elektrode für eine Hochdruckentladungslampe gemäß Figur
Figur 3 zeigt den Aufbau einer erfindungsgemäßen Hochdruckentladungslampe mit einseitig gequetschtem Entladungsgefäß.
Figur 4 zeigt eine Elektrode für eine Hochdruckentladungslampe gemäß Figur 3.

Die in Figur 1 dargestellte 70-W-Hochdruckentladunglampe 1 besteht aus einem zweiseitig gequetschten Entladungsgefäß 2 aus Quarzglas, das von einem Außenkolben 3 umschlossen ist. Die Elektroden 4, 5 - schematisch dargestellt - sind mittels Folien 6, 7 gasdicht in das Entladungsgefäß 2 eingeschmolzen und über die Stromzuführungen 8, 9, die Dichtungsfolien 10, 11 des Außenkolbens 3 und über weitere kurze Stromzuführungen mit den elektrischen Anschlüssen der Keramiksockel (R7s) 12, 13 verbunden. In eine Quetschung des Entladungsgefäßes 2 ist zusätzlich - über ein Drahtstück - ein auf einem Metallplättchen aufgebrachtes Gettermaterial 14 potentialfrei eingeschmolzen. Die Enden 15, 16 des Entladungsgefäßes 2 sind mit einem wärmereflektierenden Belag versehen. Als Füllung enthält das Entladungsgefäß 2 neben Quecksilber und einem Edelgas Metalljodide und -bromide von Natrium, Zinn, Thallium, Indium und Lithium. Die Lampe 1 - mit einer Leistungsaufnahme von 70 W - weist bei einem Nennstrom von 0,9 A eine Lichtausbeute von 70 lm/W auf.

Figur 2 zeigt eine Elektrode 4, 5 mit einer umhüllenden Schutzwendel 17, wie sie in der Hochdruckentladungslampe 1 gemäß Figur 1 eingebaut ist. Die Elektrode 4, 5 selbst besteht aus einem einzigen Drahtstück mit einem Drahtdurchmesser von 0,4 mm. Sie setzt sich aus einem Schaftteil 8 von 4,9 mm Länge und einem Wendelteil 9 mit 3 1/2 Windungen von 2,7 mm Höhe zusammen. Die lichte Weite zwischen den einzelnen Windungen des Wendelteils 9 - mit einem inneren Durchmesser von 1 mm - beträgt 0,15 bis 0,25 mm. Die Elektrode 4, 5 besteht aus Wolfram, das mit 0,7 Thoriumdioxid angereichert ist, und enthält keinen Emitter.

Die Schutzwendel 17 ist aus reinem WolframDraht mit einem Drahtdurchmesser von 0,1 mm und weist mit ihren vierzehn dicht aneinanderliegenden Windungen eine Höhe von 1,4 mm auf. Die Schutzwendel 17 ist konisch geformt, wobei der Öffnungswinkel 2° beträgt. Das eine Ende 20 der Schutzwendel 17 mit dem kleineren Innendurchmesser von 0,35 mm (vor der Montage) haftet fest auf dem Schaftteil 18 und ist mit einer Windung in das Entladungsgefäß 2 eingeschmolzen. Das andere Ende 21 der Schutzwendel 17 mit dem größeren Innendurchmesser ist über die erste Biegung des Wendelteils 19 der Elektrode 4, 5 gezogen.

In Figur 3 ist der Aufbau eines einseitig gequetschten Entladungsgefäßes 23 aus Quarzglas einer erfindungsgemäßen Hochdruckentladungslampe 22 mit einer Leistungsaufnahme von ca. 35 W dargestellt. Die Elektroden 25, 26 - schematisch dargestellt - sind in das Entladungsgefäß 23 eingeschmolzen und über Dichtungsfolien 27, 28 mit den Stromzuführungen 29, 30 verbunden. Die Füllungselemente des Entladungsgefäßes 23 entsprechen denen der oben aufgeführten 7-W-Hochdruckentladungslampe 1.

Figur 4 zeigt eine Elektrode 25 des einseitig gequetschten Entladungsgefäßes 23 gemäß Figur 3. Die Elektrode 25 mit einer Höhe von 8 mm besteht aus einem einzigen Drahtstück mit einem Drahtdurchmesser von 0,25 mm. Sie besitzt einen Schaftteil 37 und einen Wendelteil 38 mit 2 1/4 Windungen, wobei letzterer eine Höhe von 0,9 mm aufweist. Die lichte Weite zwischen den einzelnen Windungen des Wendelteils 38 - mit einem inneren Durchmesser von 0,3 mm - beträgt 0,1 mm. Der Wendelteil 38 ist gegenüber dem Schaftteil 37 um 90° abgewinkelt. Auch diese Elektrode 25 besteht aus mit 0,7 % Thoriumdioxid angereichertem Wolfram und enthält keinen Emitter.

## Patentansprüche

1. Hochdruckentladungslampe mit einer Leistung kleiner als 100 W, deren Entladungsgefäß (2, 23), insbesondere aus Quarzglas, neben einer Füllung aus Quecksilber sowie Zusätzen von Metallhalogeniden und Edelgas, zwei dicht eingeschmolzene Elektroden (4, 5; 25, 26) aus hochschmelzendem Metall enthält, wobei jede Elektrode (4, 5; 25, 26) folgende Merkmale aufweist:
- die Elektrode (4, 5; 25, 26) ist aus einem der Einschmelzung zugewandten, geraden Schaftteil (18, 37) und einem als Wendel ausgebildeten, der Entladung zugewandten zweiten Teil (9, 38) zusammengesetzt
-Schaftteil (18, 37) und Wendelteil (19, 38) bestehen aus einem einzigen Drahtstück mit konstantem Drahtdurchmesser
- die Achse des Wendelteils (19, 38) verläuft in Richtung des Entladungsbogens
- das vom Wendelteil (19, 38) abgewandte Ende des Schaftteils (18, 37) ist direkt in das Entladungsgefäß (2, 23) eingeschmolzen,
- der Schaftteil (18, 37) ist von einer Umhüllung, die mit dem der Entladung abgewandten Ende in das Entladungsgefäß eingeschmolzen ist, umgegeben,
dadurch gekennzeichnet, daß benachbarte Windungen des Wendelteils (9, 38) einander nicht berühren und daß die Umhüllung aus hochschmelzenden Metall besteht.

2. Hochdruckentladungslampe nach Anspruch 1, dadurch gekennzeichnet, daß die Achse des Wendelteils (19) mit dem Schaftteil (18) der Elektrode (4, 5) im wesentlichen eine Gerade bildet.

3. Hochdruckentladungslampe nach Anspruch 1, dadurch gekennzeichnet, daß die Achse des Wendelteils (38) und der Schaftteil (37) der Elektrode (25, 26) einen Winkel von etwa 90° bilden.

4. Hochdruckentladungslampe nach Anspruch 1, dadurch gekennzeichnet, daß das der Entladung zugewandte Ende der Umhüllung mindestens bis in die erste Windung des Wendeltells (19) der Elektrode (4, 5) reicht.

5. Hochdruckentladungslampe nach einem der Ansprüche 1 bis 4, dadurch gekennzeichnet, daß die Umhüllung aus einer Wendel (17) besteht, deren einzelne Windungen dicht aneinander liegen.

6. Hochdruckentladungslampe nach Anspruch 5, dadurch gekennzeichnet, daß die als Umhüllung dienende Wendel (17) leicht konisch ausgebildet ist, wobei das Ende (21) mit dem größeren Wendeldurchmesser dem Wendelteil (19) der Elektrode (4, 5) zugewandt ist.

## Claims

1. High-pressure discharge lamp with a power of less than 100 w whose discharge container (2, 23), in particlar composed of quartz glass, contains, in addition to a filling of mercury and also additives of metal halides and noble gas, two hermetically seated electrodes (4,5; 25, 26) composed of high-melting metal, each electrode (4, 5; 25, 26) having the following characteristics:
- the electrode (4, 5; 25, 26) is made up of a straight shank part (18, 37) facing the seal and a second part (19, 38) contructed as a coil and facing the discharge,
- shank section (18,37) and coil section (19, 38) consist of a single piece of wire with constant wire diameter,
- the axis of the coil section (19,38) extends in the direction of the discharge arc,
- the end of the shank section (18, 37) facing away from the coil section (19, 38) is sealed direclty into the discharge container (2, 23),
- the shank section (18, 37) is surrounded by a sheath which is sealed by means of the end facing away from the discharge into the discharge container,
characterized in that adjacent windings of the coil section (19, 38) do not touch each other and in that the sheathing consists of high-melting metal.

2. High-pressure discharge lamp according to Claim 1, characterized in that the axis of the coil section (19) forms essentially a straight line with the shaft section (18) of the electrode (4, 5).

3. High-pressure discharge lamp according to Claim 1, characterized in that the axis of the coil section (38) and the shaft section (37) of the electrode (25, 26) form an angle of about 90°.

4. High-pressure discharge lamp according to Claim 1, characterized in that the end of the sheathing facing the discharge extends at least right up into the first winding of the coil section (19) of the electrode (4, 5).

5. High-pressure discharge lamp according to one of the Claims 1 to 4, characterized in that the sheathing consists of a coil (17) whose individual windings are situated close together.

6. High-pressure discharge lamp according to Claim 5, characterized in that the coil (17) serving as sheathing is constructed slightly conically, the end (21) with the greater coil diameter facing the coil section (19) of the electrode (4, 5).

## Revendications

1. Lampe à décharge à haute pression possédant une puissance inférieure à 100 W et dont l'enceinte de décharge (2, 3), réalisée notamment en verre quartzeux, contient, outre un remplissage de mercure ainsi que des additifs d'halogénures métalliques et un gaz noble, deux électrodes (4, 5; 25, 26) scellées de façon étanche et réalisées en un métal à point de fusion élevé, chaque électrode (4, 5, 25, 26) présentant les caractéristiques suivantes:
- l'électrode (4, 5; 25, 26) est formée par la réunion d'une partie en forme de tige rectiligne (18, 37) tournée vers la masse de scellement et d'une seconde partie (19, 38) réalisée sous la forme d'un filament hélicoïdal tournée vers la décharge,
- la partie en forme de tige (18, 37) et la partie en forme de filament hélicoïdal (19, 38) sont constituées par un seul morceau de fil possédant un diamètre constant,
- l'axe de la partie en forme de filament hélicoïdal (19, 38) s'étend dans la direction de l'arc de décharge,
- l'extrémité de la partie en forme de tige (18, 37), tournée à l'opposé de la partie en forme de filament hélicoïdal (19, 38), est scellée directement dans l'enceinte de décharge (2, 23),
- la partie en forme de tige (18, 37) est entourée par une envelopppe dont l'extrémité, tournée à l'opposé de la décharge, est scellée dans l'enceinte de décharge, caractérisée par le fait que les spires voisines de la partie en forme de filament hélicoïdal (19, 38) ne se touchent pas et que l'enveloppe est réalisée en un métal à point de fusion élevé.

2. Lampe à décharge à haute pression suivant la revendication 1, caractérisée par le fait que l'axe de la partie en forme de filament hélicoïdal (19) et la partie en forme de tige (18) de l'électrode (4, 5) forment sensiblement une droite.

3. Lampe à décharge à haute pression suivant la revendication 1, caractérisée par le fait que l'axe de la partie en forme de filament hélicoïdal (38) et la partie en forme de tige (37) de l'électrode (25,26) font un angle d'environ 90°.

4. Lampe à décharge à haute pression suivant la revendication 1, caractérisée par le fait que l'extrémité de l'enveloppe, tournée vers la décharge, s'étend au moins jusqu'à la première spire de la partie en forme de filament hélicoïdal (19) de l'électrode (4, 5).

5. Lampe à décharge à haute pression suivant l'une des revendications 1 à 4, caractérisée par le fait que l'enveloppe est constituée par un filament hélicoîdal (17) dont les différentes spires sont serrées les unes contre les autres.

6. Lampe à décharge à haute pression suivant la revendication 5, caractérisée par le fait que le filament hélicoïdal (17) utilisé en tant qu'enveloppe possède une forme légèrement conique, l'extrémité (22) du filament hélicoïdal possédant le plus gros diamètre étant tournée vers la partie en forme de filament hélicoïdal (19) de l'électrode (4, 5).
